# FASCICULE DE BREVET EUROPEEN

(11) **EP 2 466 221 B1**
(45) Date de publication et mention de la délivrance du brevet: **04.05.2016**
(21) Numéro de dépôt: 11193285.1
(22) Date de dépôt: 13.12.2011
(51) Int. Cl.: F24F 13/062, F24F 13/12

(54) **Bouche de ventilation**
Belüftungsöffnung
Ventilation opening

(30) Priorité: 15.12.2010 FR 1060557
(43) Date de publication de la demande: 20.06.2012
(73) Titulaire: Barbarin, Christian, 01500 Amberieu en Bugey (FR); Barbarin, Laurent, 01500 Amberieu en Bugey (FR)
(72) Inventeur: Barbarin, Christian, 01500 Amberieu en Bugey (FR); Barbarin, Laurent, 01500 Amberieu en Bugey (FR)
(74) Mandataire: Myon, Gérard Jean-Pierre

(56) Documents cités:
- EP-A1- 1 099 914
- EP-A2- 2 096 366
- DE-B1- 2 833 822
- FR-A1- 2 356 091
- FR-A1- 2 502 754
- US-A- 4 407 187
- US-A1- 2006 234 622

## Description

L'invention concerne une bouche de ventilation comprenant une embase munie d'un conduit d'air.

Dans le domaine de la ventilation de locaux, il est connu d'utiliser des bouches de ventilation montées sur les plafonds ou sur les murs et adaptées à des configurations de soufflage axial, radial ou mixte. Il est connu notamment d'utiliser des bouches comportant une grille circulaire adaptée à une diffusion axiale, des bouches comportant des ouvertures périphériques adaptées à une diffusion radiale et des bouches combinant ces deux fonctions.

La variété de configurations de ces matériels nécessite de disposer de plusieurs types de bouches adaptées aux différentes configurations. Pour résoudre ce problème, il est connu d'utiliser des éléments de diffusion, adaptés aux différentes configurations de soufflage, comprenant une grille axiale et montés dans une embase d'un type commun.

De telles bouches nécessitent, pour passer d'une diffusion radiale à une configuration axiale, l'emport d'éléments de diffusion adaptés, ce qui peut poser des problèmes de logistique.

Il est connu, notamment de US-A-2006/234622, d'utiliser une bouche munie d'une grille frontale obturable montée sur un élément de diffusion apte à être déplacé en translation pour découvrir ou fermer des ouvertures latérales. Le passage entre les différentes configurations d'un tel appareil est peu pratique et ne garantit pas le maintien en position de l'élément de diffusion.

C'est à ces inconvénients qu'entend remédier l'invention en proposant une nouvelle bouche de ventilation dont la structure permet de passer d'une configuration de soufflage à une autre de façon simple et fiable.

A cet effet, l'invention concerne une bouche de ventilation comprenant une embase munie d'un conduit d'air, et un élément de diffusion muni d'une première grille adaptée pour diffuser un écoulement d'air dans une direction sensiblement parallèle à un axe longitudinal du conduit d'air, l'élément de diffusion étant apte à être monté par rapport à l'embase dans au moins une position où il définit avec l'embase des ouvertures de passage d'un écoulement d'air radial par rapport à l'axe longitudinal du conduit d'air, l'élément de diffusion étant mobile, parallèlement à l'axe longitudinal du conduit d'air et par rapport à l'embase, entre une première position, dans laquelle les ouvertures radiales sont obturées, et au moins une seconde position, dans laquelle les ouvertures radiales sont passantes, la bouche comprenant une deuxième grille mobile par rapport à l'élément de diffusion entre une première position où elle n'obture pas la première grille et une deuxième position où elle obture complètement la première grille et où la première grille obture totalement la deuxième grille. Cette bouche de ventilation est caractérisée en ce que l'élément de diffusion est apte à passer de sa première position à sa seconde position par un mouvement de rotation, autour de l'axe longitudinal du conduit d'air, par rapport à l'embase, en ce qu'une rotation de l'élément de diffusion par rapport à l'embase autour de l'axe longitudinal du conduit d'air implique une translation de l'élément de diffusion par rapport à l'embase selon l'axe longitudinal du conduit d'air, et en ce que l'élément de diffusion comporte des organes adaptés pour coopérer chacun avec une rampe inclinée ménagée sur l'embase.

Grâce à l'invention, les ouvertures latérales de la bouche peuvent être obturées ou découvertes en effectuant une simple rotation de l'élément de diffusion, qui est maintenu en place selon l'axe longitudinal de la bouche par des rampes.

Selon des aspects avantageux mais non obligatoires de l'invention, une telle bouche de ventilation peut incorporer une ou plusieurs des caractéristiques suivantes, prises dans toute combinaison techniquement admissible :
- La deuxième grille est apte à être positionnée par rapport à l'élément de diffusion dans une troisième position où elle obture partiellement la première grille et où la première grille obture partiellement la deuxième grille.
- La deuxième grille est apte à passer de sa première position à sa deuxième position par un mouvement de rotation autour de l'axe longitudinal du conduit d'air, par rapport à l'élément de diffusion.
- La première grille et/ou la deuxième grille comportent des barreaux sensiblement parallèles.
- Les bords des barreaux de la première grille et/ou la deuxième grille sont biseautés selon un angle compris entre 0,5 et 10° par rapport à l'axe longitudinal du conduit d'air.
- Les rampes inclinées présentent au moins deux paliers.
- Les rampes inclinées comportent un palier intermédiaire situé entre les deux autres paliers.
- Les organes adaptés pour coopérer avec les rampes inclinées comprennent des languettes s'étendant d'un bord de la première grille et comprenant des pions positionnés de part et d'autre des rampes.
- La bouche est apte à passer d'une configuration de diffusion d'air uniquement axiale à une diffusion d'air uniquement radiale par une rotation continue de la deuxième grille autour de l'axe longitudinal du conduit d'air.
- La bouche comporte des éléments amovibles ou sécables par rapport à l'élément de diffusion adaptés pour obturer une partie de la circonférence des ouvertures radiales lorsque l'élément de diffusion est dans sa seconde position.

L'invention sera mieux comprise et d'autres avantages de celle-ci apparaîtront plus clairement à la lumière de la description qui va suivre d'une bouche de ventilation conforme à son principe, donnée uniquement à titre d'exemple et faite en référence aux dessins annexés, dans lesquels :
- la figure 1 est une vue en perspective éclatée d'une bouche de ventilation selon l'invention ;
- la figure 2 est une coupe selon un plan axial de la bouche de la figure 1 montée sur un mur, et dans une première configuration ;
- la figure 3 est une coupe à plus petite échelle selon un plan axial de la bouche de la figure 1 montée sur un plafond, et dans une deuxième configuration;
- la figure 4 est une vue analogue à la figure 3, pour une troisième configuration de la bouche de ventilation selon l'invention ;
- la figure 5 est une vue en perspective d'une embase conforme à une variante de la bouche de ventilation selon l'invention.

La bouche de ventilation B représentée aux figures 1 à 4 comporte une embase 2 munie d'un conduit d'air 4 destiné à être raccordé à un système de ventilation. On note X-X' un axe longitudinal du conduit d'air 4.

La bouche B comporte un élément de diffusion 10 équipé d'une première grille 101 comprenant des barreaux 103 parallèles et ondulés. La grille 101 présente une forme globalement circulaire. On note 105 les fentes définies par la grille 101 entre les barreaux 103.

L'élément de diffusion 10 est monté dans l'embase 2 au moyen de languettes 110 réparties régulièrement sur le pourtour de la grille 101. Dans l'exemple décrit, l'élément de diffusion 10 comporte quatre languettes 110 décalées à 90°. Les languettes 110 s'étendent à partir d'un bord 107 de la grille 101 selon une direction parallèle à l'axe X-X'.

Les languettes 110 présentent, sur leurs côtés opposés à l'axe X-X', deux pions 112 alignés selon l'axe X-X', et adaptés pour coopérer avec des rampes 200 réparties régulièrement sur une face interne 41 du conduit d'air 4. Chaque rampe 200 comporte, du côté d'un bord intérieur 43 de l'embase 2 situé du côté où l'embase 2 est raccordée au système de ventilation, un premier palier 202. Le palier 202 se prolonge en une nervure 204 inclinée par rapport au palier 202, en direction d'un bord extérieur 45 du conduit 4 du côté du local dans laquelle la bouche B est montée. La nervure inclinée 204 se prolonge en un second palier 206, également appelé palier intermédiaire, qui est parallèle au premier palier 202. Le palier 206 se prolonge en une deuxième nervure inclinée 208 sensiblement parallèle à la nervure 204. Enfin, la nervure inclinée 208 se prolonge en un troisième palier 210 parallèle aux paliers 202 et 206. Les paliers 202 et 210 sont respectivement prolongés, à chaque bout des rampes 200, par des nervures ou butées 201 et 211 en saillie de la face interne 41. Les butées 201 et 211 sont orientées parallèlement à l'axe X-X' en direction du bord extérieur 45 du conduit 4.

Les pions 112 sont adaptés pour, en configuration montée de l'élément de diffusion 10 dans l'embase 2, se positionner de part et d'autre des rampes 200, le long de l'axe X-X'.

Une fois que l'élément de diffusion 10 est monté dans l'embase 2, les butées 201 et 211 empêchent l'élément de diffusion 10 de sortir de l'embase 2.

La bouche B comporte également une deuxième grille 30 adaptée pour être montée sur l'élément de diffusion 10 avec possibilité de rotation, par rapport à l'élément de diffusion 10, autour de l'axe X-X'. La grille 30 pivote par rapport à l'élément de diffusion 10 et est guidée en rotation par un bord interne d'une nervure périphérique 114 de l'élément de diffusion 10 qui coopère avec un bord externe 302 de la grille 30. La grille secondaire 30 est également guidée en rotation par deux pions 116 ménagés sur la grille 101 en regard de la grille 30 et adaptés pour s'emboîter dans une rainure périphérique 304 de la grille 30 ménagée sur une face 306 de la grille 30 tournée vers l'élément de diffusion 10 en configuration montée de la bouche B. La rainure périphérique 304 comporte une butée non représentée qui permet de limiter l'angle de rotation possible pour la grille 30 par rapport à l'élément de diffusion 10. Cette butée non représentée limite la rotation maximale de la grille 30 à 180° du fait des pions 116 diamétralement opposés par rapport à l'axe X-X', qui entrent en contact avec la butée.

La grille 30 comprend des barreaux 303 parallèles et ondulés, de même géométrie que les barreaux 103 et qui définissent entre eux des fentes 305.

Un capot périphérique 60 est adapté pour être monté sur l'élément de diffusion 10 et la grille 30 afin de solidariser la grille 30 à l'élément de diffusion 10 et de former un enjoliveur.

Le fonctionnement est le suivant : dans une première configuration, la bouche B est adaptée pour être montée sur un mur M représenté à la figure 2. Dans cette configuration de montage, l'axe longitudinal X-X' du conduit 4 est horizontal. Dans ce cas, il est souhaitable d'avoir une diffusion d'air dans la pièce sensiblement parallèle à l'axe X-X' afin que l'air s'écoule globalement parallèlement au plafond de la pièce. Dans ce cas, l'élément de diffusion 10 est positionné par rapport à l'embase 2 de façon à ce que des ouvertures latérales radiales 7 de passage d'un écoulement d'air, définies par les espaces entre les languettes 110 au dessous de l'embase 2, soient obturées par le bord extérieur 45 du conduit d'air 4. Pour cela, une rotation autour de l'axe X-X' est imposée à l'élément de diffusion 10 de manière que les pions 112 des languettes 110 soient positionnés autour du premier palier 202 des rampes 200, c'est-à-dire du palier le plus éloigné par rapport aux bords extérieurs 45 du conduit 4.

Afin d'autoriser la diffusion d'air selon l'axe X-X', la grille 30 est tournée par rapport à la grille 101 dans une première position de façon à superposer les barreaux 103 et les barreaux 303 de la grille 30. Dans cette configuration les fentes 105 et 305 sont alignées et définissent ensemble un chemin axial pour l'écoulement d'air E1 à la figure 2.

Selon un aspect optionnel de l'invention, les barreaux 103 et 303 des grilles 101 et 30 sont réalisés de façon à donner à l'écoulement d'air E1 une orientation selon un angle non nul par rapport à l'axe X-X' Pour ce faire, les côtés des barreaux 103 et 303 sont biseautés selon un angle β compris par exemple entre 0,5 et 10°, par rapport à l'axe X-X'.

Dans une deuxième configuration d'utilisation de la bouche B, celle-ci est montée sur un plafond P représenté aux figures 3 et 4. En configuration de montage sur un plafond, il est souhaitable d'obtenir un écoulement d'air permettant de diffuser l'air sur la plus grande surface possible de la pièce. Pour cela, la bouche B est configurée de façon à obtenir un écoulement radial, c'est-à-dire sensiblement perpendiculaire par rapport à l'axe longitudinal X-X' du conduit 4, vertical sur la figure 3.

Pour obtenir cette configuration, un mouvement de rotation autour de l'axe X-X' est imposé à l'élément de diffusion 10 afin d'obtenir une translation selon l'axe X-X' de l'élément de diffusion 10 dans le but de découvrir les ouvertures latérales 7. Ceci est réalisé par la coopération des languettes 110 avec les rampes 200. Une fois la rotation réalisée, l'élément de diffusion 10 est dans une position représentée à la figure 3, dans laquelle les pions 112 des languettes 110 sont au niveau du troisième palier 210 des rampes 200. La diffusion d'un écoulement d'air radial E2 est obtenue à travers les ouvertures latérales 7 qui sont passantes dans cette configuration.

Pour stopper l'écoulement d'air axial, la grille 30 est tournée par rapport à la grille 101 dans une seconde position, afin que les barreaux 303 de la grille 30 masquent les fentes 105, alors que les barreaux 103 masquent les fentes 305. Pour cela, une rotation de 180° de la grille 30 par rapport à l'élément 10 est effectuée autour de l'axe X-X'. La géométrie des grilles 101 et 30 est réalisée de façon identique et de manière que le centre géométrique de la forme générale des grilles 101 et 30 soit excentré par rapport à l'axe X-X' d'une distance approximativement égale à l'épaisseur d'un barreau 103 ou 303. De cette façon, une rotation de 180° de la grille 30 par rapport à la grille 101 induit un décalage des barreaux 303 de la grille 30 d'une distance correspondant à la largueur d'un barreau. Ceci permet d'obtenir l'obturation de la grille 101 par la grille 30, l'obturation de la grille 30 par la grille 101 et donc l'arrêt de la diffusion axiale.

Les ouvertures latérales 7 peuvent être découvertes de façon partielle, en limitant la translation et la rotation de l'élément de diffusion à un niveau intermédiaire représenté à la figure 4, dans lequel les pions 112 sont positionnés au niveau du palier intermédiaire 206 des rampes 200. Cette configuration correspond approximativement à une réduction de moitié de la section de passage de l'écoulement d'air radial E3, par rapport à la figure 3. Le débit de l'écoulement E3 est ainsi réduit par rapport à celui de l'écoulement E2. En variante, les rampes 200 peuvent comporter plusieurs paliers intermédiaires afin d'obtenir différentes configurations intermédiaires de diffusion d'air et différents débits diffusés par la bouche B.

Une configuration mixte de la bouche B peut être obtenue en combinant, comme représenté à la figure 4, un écoulement d'air radial E3 et un écoulement d'air axial E4.

Selon une variante représentée à la figure 5, un des paliers 202 et 210 des rampes 200 n'est pas prolongé par une butée parallèle à l'axe X-X' mais présente une forme triangulaire s'étendant à partir de la face interne 41 en direction de l'axe X-X'. Dans ce cas, chaque rampe 200 comporte un plan 220 incliné en direction de la face 41 et terminé par un décrochement 222 formant une butée. Cette géométrie permet, lors du montage de la bouche B, de faciliter la mise en place de l'élément de diffusion 10 dans l'embase 2 grâce à la coopération des plans 220 avec les languettes 110. Ensuite, en fonctionnement de la bouche B, les décrochements 222 assurent l'arrêt en rotation de l'élément 10 dans ses première et deuxième positions.

Selon une variante non représentée de l'invention, les grilles 30 et 101 peuvent présenter une géométrie différente de celle décrite ci-dessus. Ces grilles peuvent notamment comprendre des ajourages sous la forme, par exemple, de petits trous ou de petites ouvertures carrées. Dans un tel cas, l'excentricité des grilles 101 et 30 par rapport à l'axe X-X' est étudiée de façon à ce qu'une rotation de la grille 30 par rapport à la grille 1 permette d'obturer les grilles 101 et 30.

La rotation de la grille 30 par rapport à la grille 101 dans une troisième position sur un angle différent de 180°, par exemple égal à 90°, permet également d'obturer partiellement la grille 101 afin d'obtenir un débit de l'écoulement d'air axial réduit, adapté au souhait de l'installateur ou des personnes présentes dans la pièce.

Selon une variante non représentée, l'obturation totale de la grille est obtenue par une rotation d'un angle différent de 180° de la grille 30 par rapport à la grille 101.

La bouche B est adaptée pour recevoir des éléments masquants amovibles 50 adaptés pour être montés dans des rainures périphériques non représentées ménagées sur l'élément de diffusion 10 au voisinage des languettes 110. Ces éléments 50 permettent de masquer partiellement certaines zones des ouvertures radiales 7, en fonction de la direction envisagée pour les écoulements d'air dans la pièce. En variante, les éléments 50 peuvent être sécables et comporter par exemple des rainures pour faciliter leur séparation de l'élément de diffusion 10.

La structure de la bouche B permet de passer facilement d'une configuration de diffusion uniquement axiale telle que représentée à la figure 2, à une configuration de diffusion uniquement radiale représentée à la figure 3, en exerçant une simple rotation continue de la grille 30 autour de l'axe X-X'. En effet, la rotation de la grille 30 par rapport à la grille 101 est limitée par une butée lorsque la grille 30 atteint la position où la grille 30 et la grille 101 s'obturent mutuellement. La poursuite de la rotation de la grille 30 dans le même sens entraine donc la rotation de l'élément de diffusion 10 par rapport à l'embase 2. En poursuivant la rotation de la grille 30, on obtient alors la translation de l'élément de diffusion 10 par rapport à l'embase 2 selon l'axe X-X' pour découvrir les ouvertures latérales 7, autorisant la diffusion d'air radiale.

Selon un mode de réalisation non représenté, le passage entre les différentes configurations précitées peut être obtenu par des moyens motorisés, actionnés par un utilisateur ou par un automate programmable.

Selon un autre mode de réalisation non représenté, l'obturation des grilles 101 et 30 l'une par l'autre est obtenue par la translation de la grille 30 par rapport à la grille 101 ou par tout autre mouvement adapté.

Selon une variante non représentée de l'invention, le passage de l'élément de diffusion 10 de sa première à sa deuxième position peut être réalisé au moyen d'un autre déplacement, par exemple une seule translation selon l'axe X-X'.

## Revendications

1. Bouche (B) de ventilation comprenant une embase (2) munie d'un conduit d'air (4), et un élément de diffusion (10) muni d'une première grille (101) adaptée pour diffuser un écoulement d'air (E1, E4) dans une direction sensiblement parallèle à un axe longitudinal (X-X') du conduit d'air (4), l'élément de diffusion (10) étant apte à être monté par rapport à l'embase (2) dans au moins une position où il définit avec l'embase (2) des ouvertures (7) de passage d'un écoulement d'air (E2, E3) radial par rapport à l'axe longitudinal (X-X') du conduit d'air (4), l'élément de diffusion (10) étant mobile, parallèlement à l'axe longitudinal (X-X') du conduit d'air (4) et par rapport à l'embase (2), entre une première position (figure 2), dans laquelle les ouvertures radiales (7) sont obturées, et au moins une seconde position (figures 3 et 4), dans laquelle les ouvertures radiales (7) sont passantes, la bouche comprenant une deuxième grille (30) mobile par rapport à l'élément de diffusion (10) entre une première position (figures 2 et 4) où elle n'obture pas la première grille (101) et une deuxième position (figure 3) où elle obture complètement la première grille (101) et où la première grille obture totalement la deuxième grille (30), **caractérisée en ce que** :
- l'élément de diffusion (10) est apte à passer de sa première position à sa seconde position par un mouvement de rotation, autour de l'axe longitudinal (X-X') du conduit d'air (4), par rapport à l'embase (2),
- une rotation de l'élément de diffusion (10) par rapport à l'embase (2) autour de l'axe longitudinal (X-X') du conduit d'air (4) implique une translation de l'élément de diffusion (10) par rapport à l'embase (2) selon l'axe longitudinal (X-X') du conduit d'air (4),
- l'élément de diffusion (10) comporte des organes (110) adaptés pour coopérer chacun avec une rampe (200) inclinée ménagée sur l'embase (2).

2. Bouche de ventilation selon la revendication 1, **caractérisée en ce que** la deuxième grille (30) est apte à être positionnée par rapport à l'élément de diffusion (10) dans une troisième position où elle obture partiellement la première grille (101) et où la première grille obture partiellement la deuxième grille (30).

3. Bouche de ventilation selon l'une des revendications 1 et 2, **caractérisée en ce que** la deuxième grille (30) est apte à passer de sa première position à sa deuxième position par un mouvement de rotation autour de l'axe longitudinal (X-X') du conduit (4), par rapport à l'élément de diffusion (10).

4. Bouche de ventilation selon l'une des revendications précédentes, **caractérisée en ce que** la première grille (101) et/ou la deuxième grille (30) comportent des barreaux (103, 303) sensiblement parallèles.

5. Bouche de ventilation selon l'une des revendications précédentes, **caractérisée en ce que** les bords des barreaux (103, 303) de la grille (101) de l'élément de diffusion (10) et/ou la deuxième grille (30) sont biseautés selon un angle (β) compris entre 0,5 et 10° par rapport à l'axe longitudinal (X-X') du conduit d'air (4).

6. Bouche de ventilation selon l'une des revendications précédentes, **caractérisée en ce que** les rampes (200) inclinées présentent au moins deux paliers (202, 210).

7. Bouche de ventilation selon la revendication 6, **caractérisée en ce que** les rampes (200) inclinées comportent un palier intermédiaire (206) situé entre les deux autres paliers (202, 210).

8. Bouche de ventilation selon l'une des revendications précédentes, **caractérisée en ce que** les organes adaptés pour coopérer avec les rampes (200) inclinées comprennent des languettes (110) s'étendant d'un bord (107) de la première grille (101) et comprenant des pions (112) positionnés de part et d'autre des rampes (200).

9. Bouche de ventilation selon l'une des revendications précédentes, **caractérisée en ce qu'**elle est apte à passer d'une configuration de diffusion d'air uniquement axiale à une diffusion d'air uniquement radiale par une rotation continue de la deuxième grille (30) autour de l'axe longitudinal (X-X') du conduit d'air (4).

10. Bouche de ventilation selon l'une des revendications précédentes, **caractérisée en ce qu'**elle comporte des éléments (50) amovibles ou sécables par rapport à l'élément de diffusion (10) adaptés pour obturer une partie de la circonférence des ouvertures radiales (7) lorsque l'élément de diffusion (10) est dans sa seconde position.

## Patentansprüche

1. Belüftungsöffnungsanordnung (B), umfassend ein Sockelelement(2), das mit einem Luftkanal (4) versehen ist, und ein Verteilungselement (10), das mit einem ersten Gitter (101) ausgerüstet ist, das angepasst ist, eine Luftströmung (E1, E4) in eine im Wesentlichen parallel zu einer Längsachse (X-X') des Luftkanals (4) liegende Richtung zu verteilen, wobei das Verteilungselement (10) dazu geeignet ist, in Bezug auf das Sockelelement (2) in mindestens eine Position montiert zu werden, in der es mit dem Sockelelement Öffnungen (7) für den Durchgang eines in Bezug auf die Längsachse (X-X') des Luftkanals (4) radialen Luftstroms (E2, E3) definiert, wobei das Verteilungselement (10) parallel zur Längsachse (X-X') des Luftkanals (4) und in Bezug auf das Sockelelement (2) zwischen einer ersten Position (Figur 2), in der die radialen Öffnungen (7) verschlossen sind, und mindestens einer zweiten Position (Figuren 3 und 4), in der die radialen Öffnungen (7) durchgängig sind, beweglich ist, wobei die Öffnungsanordnung ein zweites Gitter (30) umfasst, das in Bezug auf das Verteilungselement (10) zwischen einer ersten Position (Figuren 2 und 4), in der es nicht das erste Gitter (101) verschließt, und einer zweiten Position (Figur 3), in der es vollständig das erste Gitter (101) verschließt und in der das erste Gitter vollständig das zweite Gitter (30) verschließt, beweglich ist, **dadurch gekennzeichnet, dass**:
- das Verteilungselement (10) geeignet ist, durch eine Drehbewegung um die Längsachse (X-X') des Luftkanals (4) in Bezug auf das Sockelelement (2) von seiner ersten Position in seine zweite Position überzugehen,
- eine Drehung des Verteilungselements (10) in Bezug auf das Sockelelement (2) um die Längsachse (X-X') des Luftkanals (4) eine Längsbewegung des Verteilungselements (10) in Bezug auf das Sockelelement (2) gemäß der Längsachse (X-X') des Luftkanals (4) impliziert,
- das Verteilungselement (10) Organe (110) aufweist, die angepasst sind, jeweils mit einer an dem Sockelelement (2) eingearbeiteten geneigten Rampe (200) zusammenzuarbeiten.

2. Belüftungsöffnungsanordnung nach Anspruch 1, **dadurch gekennzeichnet, dass** das zweite Gitter (30) geeignet ist, in Bezug auf das Verteilungselement (10) in eine dritte Position positioniert zu werden, in der es teilweise das erste Gitter (110) verschließt und in der das erste Gitter teilweise das zweite Gitter (30) verschließt.

3. Belüftungsöffnungsanordnung nach einem der Ansprüche 1 und 2, **dadurch gekennzeichnet, dass** das zweite Gitter (30) angepasst ist, von seiner ersten Position in seine zweite Position durch eine Drehbewegung um die Längsachse (X-X') des Kanals (4) in Bezug auf das Verteilungselement (10) überzugehen.

4. Belüftungsöffnungsanordnung nach einem der vorhergehenden Ansprüche, **dadurch gekennzeichnet, dass** das erste Gitter (101) und/oder das zweite Gitter (30) im Wesentlichen parallele Stäbe (103, 303) aufweisen.

5. Belüftungsöffnungsanordnung nach einem der vorhergehenden Ansprüche, **dadurch gekennzeichnet, dass** die Ränder der Stäbe (103, 303) des Gitters (101) des Verteilungselements (10) und/oder das zweite Gitter (30) gemäß einem Winkel (β) angeschrägt sind, der zwischen 0,5 und 10° in Bezug auf die Längsachse (X-X') des Luftkanals (4) liegt.

6. Belüftungsöffnungsanordnung nach einem der vorhergehenden Ansprüche, **dadurch gekennzeichnet, dass** die geneigten Rampen (200) mindestens zwei Absätze (202, 210) aufweisen.

7. Belüftungsöffnungsanordnung nach Anspruch 6, **dadurch gekennzeichnet, dass** die geneigten Rampen (200) einen Zwischenabsatz (206) aufweisen, der zwischen den zwei anderen Absätzen (202, 210) angeordnet ist.

8. Belüftungsöffnungsanordnung nach einem der vorhergehenden Ansprüche, **dadurch gekennzeichnet, dass** die für die Zusammenarbeit mit den geneigten Rampen (200) angepassten Organe Zungen (110) umfassen, die sich von einem Rand (107) des ersten Gitters (101) erstrecken und Ansätze (112) umfassen, die beidseitig der Rampen (200) angeordnet sind.

9. Belüftungsöffnungsanordnung nach einem der vorhergehenden Ansprüche, **dadurch gekennzeichnet, dass** sie geeignet ist, durch eine kontinuierliche Drehung des zweiten Gitters (30) um die Längsachse (X-X') des Luftkanals (4) von einer Stellung der Verteilung von Luft nur in axialer Richtung in eine Verteilung von Luft nur in radialer Richtung überzugehen.

10. Belüftungsöffnungsanordnung nach einem der vorhergehenden Ansprüche, **dadurch gekennzeichnet, dass** sie in Bezug auf das Verteilungselement (10) lösbare oder trennbare Elemente (50) aufweist, die angepasst sind, einen Teil des Umfangs der radialen Öffnungen (7) zu verschließen, wenn das Verteilungselement (10) in seiner zweiten Position ist.

## Claims

1. Air vent (B) comprising a seat (2) provided with an air duct (4) and a diffusion element (10) provided with a first grating (101) fitted to diffuse a flow of air (E1, E4) in a direction substantially parallel to a longitudinal axis (X-X') of the air duct (4), wherein the diffusion element (10) is capable of being mounted in at least one position in relation to the seat (2), in which position it defines with the seat (2) passages (7) for a flow of air (E2, E3) radial to the longitudinal axis (X-X') of the air duct (4), and the diffusion element (10) is movable parallel to the longitudinal axis (X-X') of the air duct (4) and in relation to the seat (2) between a first position (Figure 2) in which the radial openings (7) are closed and at least a second position (Figures 3 and 4) in which the radial openings (7) are open, said vent comprising a second grating (30), which is movable in relation to the diffusion element (10) between a first position (Figures 2 and 4) in which it does not close the first grating (101) and a second position (Figure 3) in which it closes the first grating (101) completely and in which the first grating closes the second grating (30) fully, **characterised in that**:
• the diffusion element (10) is able to move from its first position to its second position by a rotation movement around the longitudinal axis (X-X') of the air duct (4) in relation to the seat (2),
• a rotation of the diffusion element (10) in relation to the seat (2) around the longitudinal axis (X-X') of the air duct (4) involves a translation movement of the diffusion element (10) in relation to the seat (2) along the longitudinal axis (X-X') of the air duct (4),
• the diffusion element (10) comprises members (110) fitted to each cooperate with an inclined ramp (200) arranged on the seat (2).

2. Air vent according to claim 1, **characterised in that** the second grating (30) is able to be positioned in a third position in relation to the diffusion element (10), in which position it partially closes the first grating (101) and in which the first grating partially closes the second grating (30).

3. Air vent according to one of claims 1 and 2, **characterised in that** the second grating (30) is able to move from its first position to its second position by a rotation movement around the longitudinal axis (X-X') of the duct (4) in relation to the diffusion element (10).

4. Air vent according to one of the preceding claims, **characterised in that** the first grating (101) and/or the second grating (30) comprise substantially parallel bars (103, 303).

5. Air vent according to one of the preceding claims, **characterised in that** the edges of the bars (103, 303) of the grating (101) of the diffusion element (10) and/or the second grating (30) are bevelled at an angle (β) ranging between 0.5° and 10° in relation to the longitudinal axis (X-X') of the air duct (4).

6. Air vent according to one of the preceding claims, **characterised in that** the inclined ramps (200) have at least two steps (202, 210).

7. Air vent according to claim 6, **characterised in that** the inclined ramps (200) comprise an intermediate step (206) located between the two other steps (202, 210).

8. Air vent according to one of the preceding claims, **characterised in that** the members fitted to cooperate with the inclined ramps (200) comprise strips (110), which extend from an edge (107) of the first grating (101) and comprise lugs (112) positioned on either side of the ramps (200).

9. Air vent according to one of the preceding claims, **characterised in that** it is able to pass from an exclusively axial air diffusion configuration to an exclusively radial air diffusion configuration by a continuous rotation of the second grating (30) around the longitudinal axis (X-X') of the air duct (4).

10. Air vent according to one of the preceding claims, **characterised in that** it comprises elements (50) that are detachable or separable from the diffusion element (10) and fitted to close a part of the circumference of the radial openings (7) when the diffusion element (10) is in its second position.
